# EUROPÄISCHE PATENTSCHRIFT

(11) **EP 1 321 073 B1**
(45) Veröffentlichungstag und Bekanntmachung des Hinweises auf die Patenterteilung: **15.04.2009**
(21) Anmeldenummer: 02026204.4
(22) Anmeldetag: 26.11.2002
(51) Int. Cl.: A47C 17/12

(54) **Sitz- und Liegemöbel**
Seating and lying furniture
Meuble d'assise et de couchage

(30) Priorität: 18.12.2001 DE 20120427 U
(43) Veröffentlichungstag der Anmeldung: 25.06.2003
(73) Patentinhaber: Rolf Benz AG & Co. KG, 72202 Nagold (DE)
(72) Erfinder: Neubert, Horst, 72218 Wildberg (DE)
(74) Vertreter: Späth, Dieter

(56) Entgegenhaltungen:
- CH-A- 265 799
- CH-A- 270 018
- DE-C- 664 543
- DE-U- 20 120 427
- DE-U- 29 900 442

## Beschreibung

Die Erfindung betrifft ein Sitz- und Liegemöbel.

Es sind Sofas mit Seitenteilen bekannt, die zwischen einer senkrecht oder schräg nach oben stehenden Position und einer liegenden oder horizontalen Position hin- und herschwenkbar sind. In der nach oben stehenden Position bilden die Seitenteile Armstützen. In der liegenden oder horizontalen Position verlängern die Seitenteile eine Sitzfläche zu einer Liegefläche. Das Sofa ist dadurch zum Sitzen und zum Liegen nutzbar.

Aus der CH-A-270 018 ist ein Sessel mit Seitenteilen bekannt, die Armstützen bilden. Die Seitenteile sind mit Scharnieren schwenkbar mit einer Sitzfläche des Sessels verbunden. Sie lassen sich zur Seite nach außen in eine horizontale Position in einer Höhe mit der Sitzfläche schwenken. In der horizontalen Position bilden die Seitenteile zusammen mit der Sitzfläche eine Liegefläche. Um eine zum Liegen ausreichende Länge zu erreichen, sind die Seitenteile in zwei Elemente unterteilt, die mit einem Scharnier schwenkbar miteinander verbunden sind und die sich ebenfalls zur Seite nach außen schwenken lassen. In der horizontalen Liegeposition stützen sich die Seitenteile und deren Elemente auf dem Boden ab.

Die US-A-3,206,775 offenbart einen Astronautenstuhl mit einer schwenkbaren Rückenlehne und einem schwenkbaren Fußteil. Die Rückenlehne ist in sich starr, sie lässt sich in verschiedenen Schwenkstellungen zwischen nahezu senkrecht stehend und horizontal liegend verstellen und in den verschiedenen Schwenkstellungen einrasten. Das Fußteil ist ebenfalls schwenkbar und in verschiedenen Schwenkstellungen einrastbar. An einem einer Sitzfläche des Astronautenstuhls fernen Ende ist eine verschließbare Aufbewahrungsschachtel schwenkbar am Fußteil angebracht, die auch als Schreibunterlage, wenn das Fußteil nach oben geschwenkt ist, oder als Fußstütze, wenn das Fußteil nach unten geschwenkt ist, nutzbar ist.

Der Erfindung liegt die Aufgabe zugrunde, ein derartiges Sitz- und Liegemöbel mit einem erweiterten Verwendungsbereich vorzuschlagen.

Diese Aufgabe wird erfingdungsgemäß durch die Merkmale des Anspruchs 1 gelöst. Das erfindungsgemäße Sitz- und Liegemöbel weist eine Rückenlehne und ein Seitenteil mit zwei gegeneinander schwenkbaren Elementen auf. Das Seitenteil lässt sich dadurch nicht nur insgesamt gegenüber der Sitz- und Liegefläche verschwenken, sondern es ist zusätzlich in sich schwenkbar. Dadurch sind drei Positionen des Seitenteils möglich: Zum einen kann das Seitenteil horizontal eingestellt werden und verlängert dadurch die Sitzfläche des Sitz- und Liegemöbels zu einer Liegefläche. Zum zweiten lässt sich ein Endelement des Seitenteils schräg oder senkrecht nach oben stehend schwenken und bildet dadurch eine Armstütze des Sitz- und Liegemöbels, das Sitz- und Liegemöbel bildet in dieser Position des Seitenteils beispielsweise ein Sofa. Diese beiden Positionen des Seitenteils des erfindungsgemäßen Sitz- und Liegemöbels sind an sich bekannt und eingangs der Beschreibung dargelegt worden. Als dritte und neue Funktion lässt sich das Seitenteil insgesamt in eine schräg nach oben stehende Position schwenken, es bildet eine Rückenlehne für ein langgestrecktes Sitzen auf dem Sitz- und Liegemöbel mit den Beinen auf der Sitzfläche ausgestreckt. In dieser Position des Seitenteils bildet das erfindungsgemäße Sitz- und Liegemöbel beispielsweise eine Chaiselongue oder einen Longchair. Am anderen Seitenende der Sitz- und Liegefläche ist vorzugsweise ein schwenkbares Seitenteil vorgesehen, dies ist allerdings nicht zwingend. Die Erfindung hat den Vorteil, dass die Verwendungsmöglichkeiten des Sitz- und Liegemöbels auf einfache Weise erweitert sind.

Eine Weiterbildung der Erfindung sieht vor, dass die Sitz- und Liegefläche einschließlich der daran schwenkbar angebrachten Seitenteile auf einem Gestell in seitlicher Richtung verschiebbar angebracht sind. Durch diese Verschiebbarkeit lässt sich die Sitz- und Liegefläche in jeder Position der Seitenteile so verschieben, dass sich die Sitz- und Liegefläche in etwa in einer Mitte des Gestells befindet. Die Verschiebbarkeit ist zum einen aus ästhetischen- und Symmetriegründen vorteilhaft, da es beispielsweise unvorteilhaft aussehen würde, wenn bei insgesamt als Rückenlehne nach oben geschwenktem Seitenteil das Gestell des Sitz- und Liegemöbels auf der Seite des nach oben geschwenkten Seitenteils überstehen und auf der anderen Seite die Sitz- und Liegefläche über das Gestell überstehen würde. Zum anderen hat diese Ausgestaltung der Erfindung den Vorteil, dass die Gefahr eines Kippens des Sitzund Liegemöbels bei Belastung an einem Ende der Sitz- und Liegefläche zumindest verringert ist, da ein Überstand der Sitz- und Liegefläche über das Gestell durch die Verschiebbarkeit verringert ist.

Eine Weiterbildung der Erfindung sieht vor, eine Rückenlehne des Sitz- und Liegemöbels zwischen einer vorzugsweise schräg nach oben stehenden und einer liegenden oder horizontalen Position hin- und herschwenkbar auszubilden. In der stehenden Position dient die Rückenlehne zum Anlehnen, in der liegenden Position vergrößert Sie eine Liegefläche des Sitz- und Liegemöbels in einer Tiefenrichtung. Lässt sich die Liegefläche durch das oder die Seitenteile verlängern so lässt sie sich durch die schwenkbare Rückenlehne verbreitern.

Die Erfindung wird nachfolgend anhand eines in der Zeichnung dargestellten Ausführungsbeispiels näher erläutert. Es zeigen:
- Figur 1a bis 1c: ein erfindungsgemäßes Sitz- und Liegemöbel mit drei verschiedenen Seitenteil-Positionen in Vorderansicht; und
- Figur 2: eine Seitenansicht auf das Sitz- und Liegemöbel aus Figur 1a ohne Polsterung.

Das in Figuren 1a bis 1c dargestellte, erfindungsgemäße Sitz- und Liegemöbel kann als sog. Schlafsofa 10 bezeichnet werden. Es weist ein Stahlrohrgestell 12 auf, auf dem eine Sitz- und Liegefläche 14 angeordnet ist. Die Sitz- und Liegefläche 14 weist einen mehrteiligen Stahlrahmen 16 auf, der von einer Polsterung 18 umschlossen ist. An einer Rückseite des Schlafsofas 10 ist eine Rückenlehne 20 angeordnet, die mit Schwenkbeschlägen 22 (vgl. Figur 2) am Gestell 12 befestigt ist. Die Rückenlehne 20 ist zwischen einer schräg nach oben stehenden Lehnposition und einer horizontal liegenden Position hin- und herschwenkbar. Die stehende Lehnposition ist in Figur 2 mit durchgezogenen Linien dargestellt. In der Lehnposition dient die Rückenlehne 20 zum Anlehnen eines Rückens einer auf dem Sofa 10 sitzenden Person. Die liegende Position der Rückenlehne 20 ist in Figur 2 mit Strichlinien angedeutet. In dieser Position vergrößert die Rückenlehne 20 die Sitz- und Liegefläche 14 in einer Tiefenrichtung des Sofas. In der stehenden Position ist die Rückenlehne 20 mit einem nicht dargestellten Rastbeschlag arretiert. Derartige Rastbeschläge sind dem Fachmann an sich bekannt und sollen an dieser Stelle nicht erläutert werden. Die Rückenlehne 20 ist in Figuren 1a bis 1c in ihrer stehenden Position mit dünnen Linien angedeutet.

Die Sitz- und Liegefläche 14 weist an ihren beiden seitlichen Enden Seitenteile 24, 26 auf die mit Schwenk- und Rastbeschlägen 28 aus einer horizontalen oder liegenden, die Sitz- und Liegefläche 14 verlängernden, in Figur 1a dargestellten Position um einen Winkel von beispielsweise etwa 60° nach6 oben schwenkbar sind. Derartige Schwenk- und Rastbeschläge sind dem Fachmann an sich bekannt und sollen, da sie nicht den eigentlichen Gegenstand der Erfindung bilden, an dieser Stelle nicht näher erläutert werden. Das in Figuren 1a bis c rechts dargestellte Seitenteil 26 umfasst zwei Elemente 30, 32, die mit einem weiteren, gleichen Schwenk- und Rastbeschlag 28 schwenkbar miteinander verbunden sind. Das Seitenteil 26 ist dadurch in sich schwenkbar.

Das in Figuren 1a bis 1c links dargestellte Seitenteil 24 lässt sich, wie in Figur 1b dargestellt, in eine von der Sitz- und Liegefläche 14 schräg nach oben stehende Position schwenken, in der das Seitenteil 24 eine Armstütze bildet. In gleicher Weise lässt sich ein äußeres- oder Endelement 32 des in Figuren 1a bis c rechts dargestellten Seitenteils 26 nach oben schwenken und bildet in dieser Position ebenfalls eine Armstütze, wie in Figur 1b zu sehen.

Anstatt das Endelement 32 des in Figuren 1a bis c rechts dargestellten Seitenteils 26 für sich nach oben zu schwenken, kann auch, wie in Figur 1c dargestellt, das Seitenteil 26 insgesamt in eine schräg nach oben stehende Position geschwenkt werden. In dieser Position bildet das Seitenteil 26 eine Rückenlehne. Das in Figuren 1a bis c links dargestellte Seitenteil 24 verbleibt dabei vorzugsweise in seiner horizontalen Position. Das Sofa 10 bildet in der in Figur 1c dargestellten Position seiner Seitenteile 24, 26 eine Chaiselongue oder einen Longchair für eine ausgestreckt auf ihm sitzende oder ruhende Person. Die Person lehnt mit ihrem Rücken auf dem schräg nach oben stehenden Seitenteil 26 und hat die Beine ausgestreckt auf der Sitz- und Liegefläche 14, die durch das horizontal stehende Seitenteil 24 auf einer Seite verlängert wird.

Um eine Mitte des horizontalen Teils der Sitz- und Liegefläche 14 in einer Mitte des Gestells 12 des Schlafsofas halten zu können, ist die Sitz- und Liegefläche 14 in seitlicher Richtung verschiebbar auf dem Gestell 12 angebracht. Verschiebbarkeit in seitlicher Richtung bedeutet in Figuren 1a bis c nach links oder rechts. Eine Schiebeführung der Sitz- und Liegefläche 14 auf dem Gestell 12 ist in Figur 2 gut erkennbar. In Figur 2 ist die Polsterung 18 sowohl der Sitzund Liegefläche 14 als auch der Rückenlehne 20 weggelassen, so dass der Rahmen 16 sichtbar ist. Der Rahmen 16 der Sitz- und Liegefläche 14 weist an seiner Unterseite bügelförmige Klauen 34 auf, die mit Kunststoffrutschern 36 an ihren Enden versehen sind. Jeweils einer der Rutscher 36 liegt oben auf in seitlicher Richtung des Schlafsofas 10 verlaufenden Längsholmen 38 des Gestells 12 auf. Der jeweils andere Rutscher 36 untergreift den Längsholm 38 schräg seitlich von einer Innenseite und von unten und sichert die Sitz- und Liegefläche 14 gegen Abheben vom Gestell 12. Die Verschiebbarkeit der Sitzund Liegefläche 14 auf dem Gestell 12 ist durch einen Vergleich der Figuren 1a und b mit Figur 1c unschwer erkennbar.

## Patentansprüche

1. Sitz- und Liegemöbel, mit einer Sitz- und Liegefläche (14), mit einer Rückenlehne (20) an einer Rückseite, mit einem Seitenteil (26) an einem seitlichen Ende der Sitz- und Liegefläche (14), das zwischen einer liegenden, die Sitz- und Liegefläche (14) seitlich verlängernden und einer stehenden Position, in der das Seitenteil (26) eine Rückenlehne bildet, hin- und herschwenkbar ist, wobei das Seitenteil (26) zwei gegeneinander schwenkbare Elemente (30, 32) aufweist, so dass das Seitenteil (26) in sich in derselben Richtung schwenkbar ist wie das Seitenteil (26) insgesamt, so dass ein Endelement (32) des Seitenteils (26) allein ohne das andere Element (30) des Seitenteils (26) in eine stehende Position schwenkbar ist, in der es eine Armstütze des Sitz- und Liegemöbels (20) bildet, mit einem Schwenk- und Rastbeschlag (28), der das Seitenteil (26) schwenkbar mit der Sitz- und Liegefläche (14) verbindet, und mit einem Schwenk- und Rastbeschlag (28), der die Elemente (30, 32) des Seitenteils (26) schwenkbar miteinander verbindet, wobei die Schwenk- und Rastbeschläge (28) das Seitenteil (26) und seine Elemente (30, 32) in ihren Positionen halten.

2. Sitz- und Liegemöbel nach Anspruch 1, **dadurch gekennzeichnet, dass** das Sitz- und Liegemöbel (10) ein Gestell (12) aufweist, auf dem die Sitz-und Liegefläche (14) einschließlich des Seitenteils (26) in seitlicher Richtung verschiebbar angebracht ist.

3. Sitz- und Liegemöbel nach Anspruch 1 oder 2, **dadurch gekennzeichnet, dass** die Rückenlehne (20) zwischen einer stehenden Lehnposition und einer die Sitz- und Liegefläche (14) in einer Tiefenrichtung vergrößernden, liegenden Position hin- und herschwenkbar ist.

## Claims

1. Furniture for sitting and lying, having a sitting and lying surface (14), a back rest (20) at a rear side and a side part (26) at a lateral end of the sitting and lying surface (14), said side part being pivotable back and forth between a lying position, which elongates the sitting and lying surface (14) laterally, and a standing position, in which the side part (26) forms a back rest, wherein the side part (26) includes two elements (30, 32) that are pivotable towards each other such that the side part (26) itself is pivotable in the same direction as the side part (26) overall, such that, on its own without the other element (30) of the side part (26), an end element (32) of the side part (26) is pivotable into a standing position, in which it forms an arm rest of the furniture for sitting and lying (20), said furniture for sitting and lying also having a pivoting and locking fitting (28), which connects the side part (26) pivotably to the sitting and lying surface (14), and a pivoting and locking fitting (28), which interconnects the elements (30, 32) of the side part (26) in a pivotable manner, wherein the pivoting and locking fittings (28) hold the side part (26) and its elements (30, 32) in their positions.

2. Furniture for sitting and lying according to Claim 1, **characterized in that** the furniture for sitting and lying (10) has a frame (12) on which the sitting and lying surface (14) including the side part (26) is mounted so as to be displaceable in the lateral direction.

3. Furniture for sitting and lying according to Claim 1 or 2, **characterized in that** the back rest (20) is pivotable back and forth between a standing leaning position and a lying position that increases the sitting and lying surface (14) in the direction of its depth.

## Revendications

1. Meuble d'assise et de couchage comprenant une surface (14) d'assise et de couchage ; un dossier (20) sur une face postérieure ; une partie latérale (26) qui se trouve à une extrémité latérale de la surface (14) d'assise et de couchage, et peut être animée de va-et-vient pivotants entre une position couchée prolongeant latéralement ladite surface (14) d'assise et de couchage, et une position dressée dans laquelle ladite partie latérale (26) forme un dossier, ladite partie latérale (26) comportant des éléments (30, 32) pouvant pivoter l'un par rapport à l'autre, ce qui autorise des pivotements de la partie latérale (26), proprement dite, dans la même direction que de ladite partie latérale (26) dans sa globalité, de sorte qu'un élément d'extrémité (32) de la partie latérale (26) peut être animé de manière autonome, sans l'autre élément (30) de ladite partie latérale (26), de pivotements jusqu'à une position dressée dans laquelle il forme un accoudoir du meuble (10) d'assise et de couchage ; une armature (28) de pivotement et de crantage, qui assure la liaison pivotante de ladite partie latérale (26) avec ladite surface (14) d'assise et de couchage ; et une armature (28) de pivotement et de crantage qui relie l'un à l'autre les éléments (30, 32) de ladite partie latérale (26), avec faculté de pivotement, sachant que lesdites armatures (28) de pivotement et de crantage maintiennent ladite partie latérale (26) et ses éléments (30, 32) dans leurs positions.

2. Meuble d'assise et de couchage selon la revendication 1, **caractérisé par le fait que** ledit meuble (10) d'assise et de couchage présente un bâti (12) sur lequel la surface (14) d'assise et de couchage est montée à coulissement dans le sens latéral, y compris la partie latérale (26).

3. Meuble d'assise et de couchage selon la revendication 1 ou 2, **caractérisé par le fait que** le dossier (20) peut être animé de pivotements alternatifs entre une position d'appui dressée et une position couchée agrandissant la surface (14) d'assise et de couchage dans le sens de la profondeur.
